# FASCICULE DE BREVET EUROPEEN

(11) **EP 1 164 083 B1**
(45) Date de publication et mention de la délivrance du brevet: **15.09.2004**
(21) Numéro de dépôt: 01401510.1
(22) Date de dépôt: 11.06.2001
(51) Int. Cl.: B65D 5/02, B65D 5/10, B65D 5/68

(54) **Emballage octogonal**
Achtseitige Verpackung
Octagonal package

(30) Priorité: 14.06.2000 FR 0007556
(43) Date de publication de la demande: 19.12.2001
(73) Titulaire: CELTA, F-92200 NEUILLY SUR SEINE (FR)
(72) Inventeur: Watine, Jean-Luc, 03200 Le Vernet (FR); Montel, Richard, 63120 Sauviat (FR); Mester, Frédéric, 63120 Courpiere (FR)
(74) Mandataire: Burbaud, Eric

(56) Documents cités:
- EP-A- 0 255 410
- DE-U- 29 502 926
- GB-A- 2 181 109
- US-A- 4 013 213
- US-A- 4 702 408

## Description

La présente invention est relative aux emballages octogonaux.

Plus particulièrement, l'invention concerne un emballage octogonal comportant une enceinte latérale octogonale qui s'étend sur une certaine hauteur totale entre des première et deuxième faces d'extrémité fermant un espace intérieur, l'enceinte comportant au moins une première ceinture octogonale qui s'étend sur une hauteur supérieure à la moitié de la hauteur totale de l'enceinte et qui comprend :
- des premier et deuxième côtés mutuellement opposés,
- des troisième et quatrième côtés mutuellement opposés et disposés sensiblement à angle droit par rapport aux premier et deuxième côtés,
- et quatre côtés intermédiaires qui relient deux à deux les premier, deuxième, troisième et quatrième côtés, la première face d'extrémité comportant :
   . des premier et deuxième rabats semi-octogonaux qui sont articulés respectivement aux premier et deuxième côtés de la première ceinture, ces rabats semi-octogonaux s'étendant respectivement depuis les premier et deuxième côtés de la première ceinture jusqu'à des bords d'extrémité en regard, chaque rabat semi-octogonal comportant des première et deuxième fentes ménagées perpendiculairement aux premier et deuxième côtés de la première ceinture et débouchant dans le bord d'extrémité dudit rabat semi-octogonal, les premières fentes des deux rabats semi-octogonaux étant disposées dans le prolongement l'une de l'autre et les deuxièmes fentes des deux rabats semi-octogonaux étant également disposées dans le prolongement l'une de l'autre,
   . quatre rabats sensiblement triangulaires qui sont articulés aux quatre côtés intermédiaires de la première ceinture et qui recouvrent partiellement les deux rabats semi-octogonaux vers l'extérieur de l'emballage,
   . et des premier et deuxième rabats de verrouillage qui sont articulés sur les troisième et quatrième côtés de la première ceinture, chacun des rabats de verrouillage recouvrant partiellement les deux rabats semi-octogonaux et deux des rabats sensiblement triangulaires vers l'extérieur de l'emballage, le premier rabat de verrouillage étant engagé dans les premières fentes des rabats semi-octogonaux et le deuxième rabat de verrouillage étant engagé dans les deuxièmes fentes des rabats semi-octogonaux, la première ceinture étant formée d'une seule pièce avec les rabats de la première face d'extrémité.

Le document GB 2 181 109 A décrit un example d'un tel conteneur.
. Le document EP-A-0 255 410 décrit un exemple d'un conteneur, qui présente notamment les inconvénients suivants :
   - le montage des faces d'extrémité de l'emballage est difficile à réaliser, dans la mesure où il est nécessaire de maintenir manuellement les deux rabats semi-octogonaux et les quatre rabats sensiblement triangulaires tant que les rabats de verrouillage ne sont pas engagés dans leurs fentes,
   - et la réalisation de l'emballage est relativement complexe, puisqu'elle nécessite la fabrication séparée de la première ceinture et de deux coiffes, puis l'assemblage des coiffes aux extrémités de la première ceinture pour former les faces d'extrémité de l'emballage.

La présente invention a notamment pour but de pallier ces inconvénients.

A cet effet, selon l'invention, un conteneur du genre en question est essentiellement caractérisé en ce que le bord d'extrémité de chaque rabat semi-octogonal forme au moins des première et deuxième languettes de blocage s'étendant vers le rabat semi-octogonal opposé, la première languette de blocage du premier rabat semi-octogonal recouvrant la première languette de blocage du deuxième rabat semi-octogonal vers l'extérieur de l'emballage, tandis que la deuxième languette de blocage du deuxième rabat semi-octogonal recouvre la deuxième languette de blocage du premier rabat semi-octogonal vers l'extérieur de l'emballage.

Grâce à ces dispositions :
- d'une part, les languettes de blocage des rabats semi-octogonaux maintiennent ces deux rabats en position fermée lors du montage de la première face d'extrémité de l'emballage, même avant engagement des rabats de verrouillage dans les fentes des rabats semi-octogonaux, ce qui facilite le montage de l'emballage,
- et d'autre part, la réalisation de l'emballage est simplifiée, du fait qu'au moins la première face d'extrémité est formée d'une seule pièce avec la première ceinture octogonale.

De plus, l'engagement mutuel des languettes de blocage des deux rabats semi-octogonaux contribue à renforcer la solidité de la première face d'extrémité.

Dans des modes de réalisation préférés de l'invention, on peut éventuellement avoir recours en outre à l'une et/ou à l'autre des dispositions suivantes :
- la hauteur de la première ceinture est supérieure à 70% de la hauteur totale de l'enceinte ;
- l'enceinte comporte en outre une deuxième ceinture octogonale qui coopère par emboîtement mutuel avec la première ceinture et qui comprend :
   . des premier, deuxième, troisième et quatrième côtés disposés en correspondance avec les premier, deuxième, troisième et quatrième côtés de la première ceinture,
   . et quatre côtés intermédiaires disposés en correspondance avec les quatre côtés intermédiaires de la première ceinture,
      la deuxième face d'extrémité comportant :
   . des premier et deuxième rabats semi-octogonaux qui sont articulés respectivement aux premier et deuxième côtés de la deuxième ceinture et qui sont formés d'une seule pièce avec la deuxième ceinture, ces rabats semi-octogonaux s'étendant respectivement depuis les premier et deuxième côtés de la deuxième ceinture jusqu'à des bords d'extrémité en regard, chaque rabat semi-octogonal de la deuxième face d'extrémité comportant des première et deuxième fentes ménagées perpendiculairement aux premier et deuxième côtés de la première ceinture et débouchant dans le bord d'extrémité dudit rabat semi-octogonal, les premières fentes des deux rabats semi-octogonaux étant disposées dans le prolongement l'une de l'autre et les deuxièmes fentes des deux rabats semi-octogonaux étant également disposées dans le prolongement l'une de l'autre,
   . quatre rabats sensiblement triangulaires qui sont articulés aux quatre côtés intermédiaires de la deuxième ceinture et qui recouvrent partiellement les deux rabats semi-octogonaux vers l'extérieur de l'emballage, ces rabats sensiblement triangulaires étant formés d'une seule pièce avec la deuxième ceinture,
   . et des premier et deuxième rabats de verrouillage qui sont articulés sur les troisième et quatrième côtés de la deuxième ceinture et qui sont formés d'une seule pièce avec ladite deuxième ceinture, chacun des rabats de verrouillage recouvrant partiellement les deux rabats semi-octogonaux et deux des rabats sensiblement triangulaires vers l'extérieur de l'emballage, le premier rabat de verrouillage étant engagé dans les premières fentes des rabats semi-octogonaux et le deuxième rabat de verrouillage étant engagé dans les deuxièmes fentes des rabats semi-octogonaux, le bord d'extrémité de chaque rabat semi-octogonal de la deuxième ceinture formant au moins des première et deuxième languettes de blocage s'étendant vers le rabat semi-octogonal opposé, la première languette de blocage du premier rabat semi-octogonal recouvrant la première languette de blocage du deuxième rabat semi-octogonal vers l'extérieur de l'emballage, tandis que la deuxième languette de blocage du deuxième rabat semi-octogonal recouvre la deuxième languette de blocage du premier rabat semi-octogonal vers l'extérieur de l'emballage ;
- la deuxième ceinture présente une hauteur comprise entre 30% et 100% de la hauteur de la première ceinture ;
- la deuxième ceinture et la deuxième face d'extrémité forment un couvercle emboîté sur la première ceinture ;
- la première languette de blocage du premier rabat semi-octogonal est séparée du premier côté par une première distance qui est supérieure à une deuxième distance séparant la première languette de blocage du deuxième rabat semi-octogonal d'avec le deuxième côté, tandis que la deuxième languette de blocage du premier rabat semi-octogonal est séparée du premier côté par une troisième distance qui est inférieure à une quatrième distance séparant la deuxième languette de blocage du deuxième rabat semi-octogonal d'avec le deuxième côté ;
- chaque rabat semi-octogonal comporte deux deuxièmes languettes de blocage encadrant la première languette de blocage ;
- chaque rabat de verrouillage forme un volet unique sensiblement rigide, ce qui facilite le montage de l'emballage.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est une vue en perspective d'un emballage selon une forme de réalisation de l'invention,
- la figure 2 est une vue de dessous de l'emballage de la figure 1,
- la figure 3 est une vue de dessous du couvercle de l'emballage de la figure 1,
- la figure 4 est une vue écorchée en perspective du fond de l'emballage de la figure 1 ,
- la figure 5 est une vue partielle de la feuille de carton à partir de laquelle est réalisée le couvercle de l'emballage de la figure 1,
- la figure 6 est une vue en perspective illustrant une première phase du montage du couvercle de l'emballage de la figure 1,
- et la figure 7 est une vue analogue à la figure 6, dans une deuxième phase du montage du couvercle.

Sur les différentes figures, les mêmes références désignent des éléments identiques ou similaires.

Les figures 1 à 4 présentent un emballage octogonal 1 en carton ou similaire qui comporte une enceinte latérale octogonale 2 s'étendant sur une hauteur totale H, entre des première et deuxième face d'extrémité formant respectivement le fond 3 et la face supérieure 4 de l'emballage en délimitant un espace intérieur fermé.

Avantageusement, cet emballage est constitué par deux éléments octogonaux emboîtés l'un dans l'autre, savoir un élément de fond 5 sur lequel s'emboîte un couvercle 6.

Comme on peut le voir en particulier sur les figures 1, 2 et 4, l'élément de fond 5 comporte une première ceinture octogonale 7 qui s'étend sur une hauteur H1 sensiblement égale à la hauteur totale H de l'emballage et qui est formé en une seule pièce de carton découpée et pliée avec le fond 3 dudit emballage. On notera que la hauteur H1 est sensiblement égale à H uniquement lorsque le couvercle 6 est emboîté sur l'élément de fond 5 jusqu'à buter contre la ceinture 7. Cette disposition n'est toutefois pas obligatoire, et le couvercle pourrait n'être que partiellement emboîté sur l'élément de fond 5 : dans ce cas, la hauteur H1 formera généralement au moins 70 % de la hauteur totale H de l'emballage.

Plus précisément, la ceinture 7 de l'élément de fond 6 comprend :
- des premier et deuxième côtés 8 mutuellement opposés,
- des troisième et quatrième côtés 9 mutuellement opposés et disposés sensiblement à angle droit par rapport aux premier et deuxième côtés 8,
- les quatre côtés intermédiaires 10 qui relient deux à deux les premier, deuxième, troisième et quatrième côtés et qui sont disposés sensiblement à 45° par rapport à ceux-ci.

Le fond 3 de l'emballage, quant à lui, comprend en premier lieu des premier et deuxième rabats semi-octogonaux 11, 12 qui sont articulés respectivement aux extrémités inférieures des premier et deuxième côtés 8 de la ceinture 7 et qui forment respectivement deux moitiés de la face intérieure du fond 3.

Les rabats semi-octogonaux 11, 12 s'étendent respectivement depuis les premier et deuxième côtés 8 de la ceinture 7 jusqu'à des bords d'extrémité 11a, 12a, qui sont disposés en regard l'un de l'autre lorsque le fond 3 est fermé.

Chaque rabat semi-octogonal 11, 12 comporte deux fentes 13 qui sont ménagées sensiblement perpendiculairement aux premier et deuxième côtés 8 de la ceinture 7 et qui débouchent dans le bord d'extrémité correspondant 11a, 12a du rabat semi-octogonal, chaque fente du rabat semi-octogonal 11 étant disposée dans le prolongement d'une des fentes 13 du rabat semi-octogonal opposé 12. Avantageusement, comme on peut le voir notamment sur les figures 5 et 6, chaque fente 13 peut comporter un bord intérieur 14 perpendiculaire au côté 8 correspondant vers l'intérieur du rabat semi-octogonal 11, et un bord extérieur 15 s'étendant en biais vers le bord d'extrémité 11a, 12a du rabat semi-octogonal de façon que la largeur de la fente 13 augmente légèrement en direction de ce bord d'extrémité.

Chaque rabat 11, 12 comporte en outre, au niveau de son bord d'extrémité 11a, 12a, une languette de blocage centrale 16 et deux languettes de blocage latérales 17 qui s'étendent vers l'autre rabat 11, 12 et qui sont séparées les unes des autres par deux fentes 16a.

Par ailleurs, comme on peut le voir sur les figures 1, 2 et 4, le fond 3 comporte également quatre rabats 18 sensiblement triangulaires qui sont articulés sur les bords inférieurs de la ceinture 7 au niveau des quatre côtés intermédiaires 10.

Ces rabats triangulaires 18 présentent deux bords qui, dans la position fermée du fond 3 où les rabats triangulaires 18 recouvrent partiellement les rabats semi-octogonaux 11, 12 vers l'extérieur de l'emballage, s'étendent sensiblement perpendiculairement aux côtés adjacents 8 et 9 de la ceinture 6.

Avantageusement, le côté de chaque rabat triangulaire 18 qui s'étend perpendiculairement au côté adjacent 8 de la ceinture 6, présente une échancrure 19 au niveau de la fente 13 correspondante, de façon que ledit rabat triangulaire 18 ne recouvre que partiellement ladite fente 13 (voir figure 7).

En se référant à nouveau aux figures 1, 2 et 4, le fond 3 de l'emballage comporte en outre deux rabats de verrouillage 20 qui sont articulés respectivement sur les bords inférieurs des troisième et quatrième côtés 9 de la ceinture 7. Chacun de ces rabats de verrouillage recouvre partiellement les deux rabats semi-octogonaux 11, 12 et les deux rabats triangulaires adjacents 18 vers l'extérieur de l'emballage, et est engagé dans les deux fentes adjacentes 13 des rabats semi-octogonaux en pénétrant ainsi à l'intérieur de l'emballage (figure 4), ce qui verrouille l'ensemble des rabats 11, 12, 18, 20 du fond 3 en position fermée. Chaque rabat 20 forme un seul volet sensiblement rigide, ce qui permet un assemblage aisé et rapide du fond 3.

Par ailleurs, comme représenté sur les figures 1 et 2, le couvercle 6 comporte une deuxième ceinture octogonale 21 qui est formée en une seule pièce de carton découpée et pliée avec la face supérieure 4 de l'emballage. Cette ceinture 21 présente une structure similaire à la structure de la ceinture 7 de l'élément de fond 5, avec les deux différences suivantes :
- la ceinture 21 du couvercle s'étend sur une hauteur H2 généralement inférieure à la hauteur H1 de la ceinture 7 de l'élément de fond, cette hauteur H2 pouvant être par exemple comprise entre 30 et 100 % de H1, et avantageusement entre 40 et 50 % de H1,
- et la largeur des différents côtés 8, 9, 10 de la ceinture 21 est légèrement supérieure à la largeur des côtés 8, 9, 10 de la ceinture 7, de façon que la ceinture 21 puisse s'emboîter sans difficulté sur la ceinture 7.

Par ailleurs, la face supérieure 4 du couvercle présente une structure similaire à la structure du fond 3 du couvercle, à ceci près que les dimensions des différents rabats 11, 12, 18, 20 sont légèrement supérieures aux dimensions des rabats du fond 3.

Les figures 5 à 7 illustrent le montage de chaque élément de l'emballage 1 dans le cas particulier du couvercle 6, étant entendu que le montage de l'élément de fond 5 est identique au montage du couvercle.

Comme représenté sur la figure 5, le montage du couvercle 6 s'effectue à partir d'une plaque de carton unique 22, découpée et pliée selon des lignes 23 parallèles à la hauteur de l'emballage, de façon à définir les différents côtés 8, 9, 10 de la ceinture 21 du couvercle ainsi que les différents rabats 11, 12, 18, 20 formant la face supérieure 4 de l'emballage.

Dans un premier temps, on forme la ceinture 21 du couvercle en assemblant les côtés 9, 10 de la ceinture qui forment les extrémités longitudinales de la plaque de carton 22. Dans le cas particulier représenté, cet assemblage est réalisé au moyen d'un rabat de fixation 24 qui prolonge l'un des côtés 9 de la ceinture 21 vers l'extérieur de la plaque 22, ce rabat de fixation étant collé, agrafé ou fixé autrement à l'intérieur du côté 10 formant l'extrémité opposée de la plaque de carton 22.

Après montage de la ceinture 21, le couvercle 6 peut le cas échéant être stocké à plat avant de monter la face supérieure 4 du couvercle au moment de l'utilisation de ce couvercle.

Le montage de cette face supérieure 4 comprend d'abord une première phase, illustrée sur la figure 6, au cours de laquelle les deux rabats semi-octogonaux 11, 12 du couvercle sont rabattus l'un vers l'autre.

Du fait que la languette de blocage centrale 16 du premier rabat semi-octogonal 11 s'étend jusqu'à une distance 12 du côté correspondant 8, qui est supérieure à la distance 11 qui sépare la languette de blocage correspondante 16 d'avec l'autre côté 8, et du fait que les languettes de blocage latérales 17 du premier rabat semi-octogonal 11 sont séparées du côté 8 correspondant par une distance 11 inférieure à la distance 12 qui sépare les languettes de blocage latérales 17 de l'autre rabat semi-octogonal 12 d'avec le côté 8 correspondant, la languette centrale 16 du rabat 11 s'engage d'elle-même au-dessus de la languette centrale 16 du rabat 12 tandis que les languettes latérales 17 du rabat 12 s'engagent d'elles-mêmes au-dessus des languettes latérales 17 du rabat 11.

Ainsi, lorsque les rabats 11, 12 sont rabattus à l'horizontale, ils restent bloqués en position grâce à l'engagement mutuel des languettes de blocage 16, 17.

Par la suite, comme représenté sur la figure 7, on fait pivoter les rabats triangulaires 18 de façon qu'ils recouvrent partiellement les rabats semi-octogonaux 11, 12 ainsi qu'une partie de leurs fentes 13 (figure 7), puis on engage les rabats de verrouillage 20 dans lesdites fentes 13 de façon que ces rabats de verrouillage recouvrent partiellement à la fois les rabats semi-octogonaux 11, 12, ainsi que les rabats triangulaires 18 correspondants en pénétrant à l'intérieur du couvercle 6, ce qui termine le montage dudit couvercle 6.

## Revendications

1. Emballage octogonal comportant une enceinte latérale octogonale (2) qui s'étend sur une certaine hauteur totale (H) entre des première et deuxième faces d'extrémité (3, 4) fermant un espace intérieur, l'enceinte comportant au moins une première ceinture octogonale (7) qui s'étend sur une hauteur (H1) supérieure à la moitié de la hauteur totale de l'enceinte et qui comprend :
- des premier et deuxième côtés (8) mutuellement opposés,
- des troisième et quatrième côtés (9) mutuellement opposés et disposés sensiblement à angle droit par rapport aux premier et deuxième côtés (8),
- et quatre côtés intermédiaires (10) qui relient deux à deux les premier, deuxième, troisième et quatrième côtés (8, 9),
la première face d'extrémité (3) comportant :
. des premier et deuxième rabats semi-octogonaux (11, 12) qui sont articulés respectivement aux premier et deuxième côtés (8) de la première ceinture, ces rabats semi-octogonaux s'étendant respectivement depuis les premier et deuxième côtés de la première ceinture jusqu'à des bords d'extrémité (11a, 12a) en regard, chaque rabat semi-octogonal comportant des première et deuxième fentes (13) ménagées perpendiculairement aux premier et deuxième côtés (8) de la première ceinture et débouchant dans le bord d'extrémité dudit rabat semi-octogonal, les premières fentes des deux rabats semi-octogonaux étant disposées dans le prolongement l'une de l'autre et les deuxièmes fentes des deux rabats semi-octogonaux étant également disposées dans le prolongement l'une de l'autre,
- quatre rabats sensiblement triangulaires (18) qui sont articulés aux quatre côtés intermédiaires (10) de la première ceinture et qui recouvrent partiellement les deux rabats semi-octogonaux (11, 12) vers l'extérieur de l'emballage,
- et des premier et deuxième rabats de verrouillage (20) qui sont articulés sur les troisième et quatrième côtés (9) de la première ceinture, chacun des rabats de verrouillage recouvrant partiellement les deux rabats semi-octogonaux (11, 12) et deux des rabats sensiblement triangulaires (18) vers l'extérieur de l'emballage, le premier rabat de verrouillage étant engagé dans les premières fentes (13) des rabats semi-octogonaux et le deuxième rabat de verrouillage étant engagé dans les deuxièmes fentes (13) des rabats semi-octogonaux, la première ceinture (7) étant formée d'une seule pièce avec les rabats (11, 12, 18, 20) de la première face d'extrémité, **caractérisé en ce que** le bord d'extrémité (11a, 12a) de chaque rabat semi-octogonal forme au moins des première et deuxième languettes de blocage (16, 17) s'étendant vers le rabat semi-octogonal opposé, la première languette de blocage (16) du premier rabat semi-octogonal (11) recouvrant la première languette de blocage (16) du deuxième rabat semi-octogonal (12) vers l'extérieur de l'emballage, tandis que la deuxième languette de blocage (17) du deuxième rabat semi-octogonal (12) recouvre la deuxième languette de blocage (17) du premier rabat semi-octogonal (12) vers l'extérieur de l'emballage, les rabats sensiblement triangulaire (18) recouvrant partiellement les fente correspondantes (13) des rabats semi-octogonaux (11, 12).

2. Emballage selon la revendication 1, dans lequel la hauteur (H1) de la première ceinture (7) est supérieure à 70% de la hauteur totale (H) de l'enceinte.

3. Emballage selon la revendication 1 ou la revendication 2, dans lequel l'enceinte (2) comporte en outre une deuxième ceinture octogonale (21) qui coopère par emboîtement mutuel avec la première ceinture (7) et qui comprend :
- des premier, deuxième, troisième et quatrième côtés (8, 8) disposés en correspondance avec les premier, deuxième, troisième et quatrième côtés (8, 9) de la première ceinture,
- et quatre côtés intermédiaires (10) disposés en correspondance avec les quatre côtés intermédiaires (10) de la première ceinture,
la deuxième face d'extrémité comportant :
. des premier et deuxième rabats semi-octogonaux (11, 12) qui sont articulés respectivement aux premier et deuxième côtés (8) de la deuxième ceinture et qui sont formés d'une seule pièce avec la deuxième ceinture (21), ces rabats semi-octogonaux s'étendant respectivement depuis les premier et deuxième côtés (8) de la deuxième ceinture jusqu'à des bords d'extrémité (11a, 12a) en regard, chaque rabat semi-octogonal (11, 12) de la deuxième face d'extrémité comportant des première et deuxième fentes (13) ménagées perpendiculairement aux premier et deuxième côtés (8) de la première ceinture et débouchant dans le bord d'extrémité (11a, 12a) dudit rabat semi-octogonal, les premières fentes des deux rabats semi-octogonaux étant disposées dans le prolongement l'une de l'autre et les deuxièmes fentes des deux rabats semi-octogonaux étant également disposées dans le prolongement l'une de l'autre,
. quatre rabats sensiblement triangulaires (18) qui sont articulés aux quatre côtés intermédiaires (10) de la deuxième ceinture et qui recouvrent partiellement les deux rabats semi-octogonaux (11, 12) vers l'extérieur de l'emballage, ces rabats sensiblement triangulaires étant formés d'une seule pièce avec la deuxième ceinture (21),
. et des premier et deuxième rabats de verrouillage (20) qui sont articulés sur les troisième et quatrième côtés de la deuxième ceinture et qui sont formés d'une seule pièce avec ladite deuxième ceinture, chacun des rabats de verrouillage recouvrant partiellement les deux rabats semi-octogonaux (11, 12) et deux des rabats sensiblement triangulaires (18) vers l'extérieur de l'emballage, le premier rabat de verrouillage (20) étant engagé dans les premières fentes (13) des rabats semi-octogonaux et le deuxième rabat de verrouillage (20) étant engagé dans les deuxièmes fentes (13) des rabats semi-octogonaux, le bord d'extrémité (11a, 12a) de chaque rabat semi-octogonal de la deuxième ceinture formant au moins des première et deuxième languettes de blocage (16, 17) s'étendant vers le rabat semi-octogonal opposé, la première languette de blocage (16) du premier rabat semi-octogonal (11) recouvrant la première languette de blocage (16) du deuxième rabat semi-octogonal (12) vers l'extérieur de l'emballage, tandis que la deuxième languette de blocage (17) du deuxième rabat semi-octogonal (12) recouvre la deuxième languette de blocage (17) du premier rabat semi-octogonal (11) vers l'extérieur de l'emballage.

4. Emballage selon la revendication 3, dans lequel la deuxième ceinture (21) présente une hauteur (H2) comprise entre 30% et 100% de la hauteur (H1) de la première ceinture.

5. Emballage selon la revendication 3 ou la revendication 4, dans lequel la deuxième ceinture (21) et la deuxième face d'extrémité (4) forment un couvercle emboîté sur la première ceinture (7).

6. Emballage selon l'une quelconque des revendications précédentes, dans lequel la première languette de blocage (16) du premier rabat semi-octogonal (11) est séparée du premier côté (8) par une première distance (12) qui est supérieure à une deuxième distance (11) séparant la première languette de blocage (16) du deuxième rabat semi-octogonal (12) d'avec le deuxième côté (8), tandis que la deuxième languette de blocage (17) du premier rabat semi-octogonal (11) est séparée du premier côté (8) par une troisième distance (11) qui est inférieure à une quatrième distance (12) séparant la deuxième languette de blocage (17) du deuxième rabat semi-octogonal (12) d'avec le deuxième côté (8).

7. Emballage selon l'une quelconque des revendications précédentes, dans lequel chaque rabat semi-octogonal (11, 12) comporte deux deuxièmes languettes de blocage (17) encadrant la première languette de blocage (16).

8. Emballage selon l'une quelconque des revendications précédentes, dans lequel chaque rabat de verrouillage (20) forme un volet unique sensiblement rigide.

## Patentansprüche

1. Achteckige Verpackung mit einer achteckigen seitlichen Umschließung (2), welche sich auf einer bestimmten Gesamthöhe (H) zwischen einer ersten und einer zweiten, einen Innenraum verschließenden Endseite (3, 4) erstreckt, wobei die Umschließung mindestens einen ersten achteckigen Ring (7) aufweist, welcher sich.auf einer Höhe (H1) erstreckt, welche die Hälfte der Gesamthöhe der Umschließung übersteigt und Folgendes aufweist:
- eine erste und eine zweite Seite (8), welche einander gegenüberliegen,
- eine dritte und eine vierte Seite (9), welche einander gegenüberliegen und weitestgehend rechtwinkelig zu der ersten und zu der zweiten Seite (8) angeordnet sind, sowie
- vier Zwischenseiten (10), welche paarweise die erste, zweite, dritte und vierte Seite (8, 9) miteinander verbinden, wobei die erste Endseite (3) Folgendes aufweist:
• eine erste und eine zweite halbachteckige Klappe (11, 12), welche an der ersten beziehungsweise an der zweiten Seite (8) des ersten Rings angelenkt sind, wobei diese halbachteckigen Klappen sich jeweils von der ersten und von der zweiten Seite des ersten Rings bis zu zugewandten Endkanten (11a, 12a) erstrecken, wobei jede halbachteckige Klappe einen ersten und einen zweiten Schlitz (13) aufweist, welche senkrecht zur ersten und zur zweiten Seite (8) des ersten Rings ausgebildet sind und in der Endkante der besagten halbachteckigen Klappe münden, und die ersten Schlitze der zwei halbachteckigen Klappen einer in der Verlängerung des anderen angeordnet sind und die zweiten Schlitze der zwei halbachteckigen Klappen ebenfalls einer in der Verlängerung des anderen angeordnet sind;
• vier weitestgehend dreieckige Klappen (18), welche an den vier Zwischenseiten (10) des ersten Rings angelenkt sind und die zwei halbachteckigen Klappen (11, 12) zum Außenbereich der Verpackung hin teilweise überdecken sowie
• eine erste und eine zweite Blockierklappe (20), welche an der dritten und an der vierten Seite (9) des ersten Rings angelenkt sind, wobei jede der Blockierklappen die zwei halbachteckigen Klappen (11, 12) und zwei der weitestgehend dreieckigen Klappen (18) zum Außenbereich der Verpackung hin teilweise überdecken, die erste Blockierklappe mit den ersten Schlitzen (13) der halbachteckigen Klappe in Eingriff ist und die zweite Blockierklappe mit den zweiten Schlitzen (13) der halbachteckigen Klappen in Eingriff ist, und der erste Ring (7) aus einem einzigen Stück mit den Klappen (11, 12, 18, 20) der ersten Endseite gebildet ist, **dadurch gekennzeichnet, dass** die Endkante (11a, 12a) jeder halbachteckigen Klappe mindestens eine erste und eine zweite Blockierlasche (16, 17) bildet, welche sich zur entgegengesetzten halbachteckigen Klappe erstrecken, wobei die erste Blockierlasche (16) der ersten halbachteckigen Klappe (11) die erste Blockierlasche (16) der zweiten halbachteckigen Klappe (12) zum Außenbereich der Verpackung hin überdeckt, während die zweite Blockierlasche (17) der zweiten halbachteckigen Klappe (12) die zweite Blockierlasche (17) der ersten halbachteckigen Klappe (12) zum Außenbereich der Verpackung hin überdeckt, und die weitestgehend dreieckigen Klappen (18) die entsprechenden Schlitze (13) der halbachteckigen Klappen (11, 12) teilweise überdecken.

2. Verpackung nach Anspruch 1, bei der die Höhe (H1) des ersten Rings (7) mehr als 70 % der Gesamthöhe (H) der Umschließung beträgt.

3. Verpackung nach Anspruch 1 oder nach Anspruch 2, bei der die Umschließung (2) ferner eine zweite achteckige Umschließung (21) aufweist, welche durch gegenseitiges Ineinanderstecken mit der ersten Umschließung (7) zusammenwirkt und Folgendes aufweist:
- eine erste, eine zweite, eine dritte und eine vierte Seite (8, 9), welche entsprechend der ersten, der zweiten, der dritten und der vierten Seite (8, 9) des ersten Rings angeordnet sind,
- und vier Zwischenseiten (10), welche entsprechend den vier Zwischenseiten (10) des ersten Rings angeordnet sind, wobei die zweite Endseite Folgendes aufweist:
• eine erste und eine zweite halbachteckige Klappe (11, 12), welche an der ersten beziehungsweise an der zweiten Seite (8) des zweiten Rings angelenkt sind und aus einem einzigen Stück mit dem zweiten Ring (21) gebildet sind, wobei diese halbachteckigen Klappen sich jeweils von der ersten und von der zweiten Seite (8) des zweiten Rings bis zu zugewandten Endkanten (11a, 12a) erstrecken, wobei jede halbachteckige Klappe (11, 12) der zweiten Endseite einen ersten und einen zweiten Schlitz (13) aufweist, welche senkrecht zur ersten und zur zweiten Seite (8) des ersten Rings ausgebildet sind und in der Endkante (11a, 12a) der besagten halbachteckigen Klappe münden, und die ersten Schlitze der zwei halbachteckigen Klappen einer in der Verlängerung des anderen angeordnet sind sowie die zweiten Schlitze der zwei halbachteckigen Klappen ebenfalls einer in der Verlängerung des anderen angeordnet sind;
• vier weitestgehend dreieckige Klappen (18), welche an den vier Zwischenseiten (10) des zweiten Rings angelenkt sind und die zwei halbachteckigen Klappen (11, 12) zum Außenbereich der Verpackung hin teilweise überdecken, wobei diese weitestgehend dreieckigen Klappen aus einem einzigen Stück mit dem zweiten Ring (21) gebildet sind, sowie
• eine erste und eine zweite Blockierklappe (20), welche an der dritten und an der vierten Seite des zweiten Rings angelenkt sind und aus einem einzigen Stück mit dem besagten zweiten Ring ausgebildet sind, wobei jede der Blockierklappen die zwei halbachteckigen Klappen (11, 12) und zwei der weitestgehend dreieckigen Klappen (18) zum Außenbereich der Verpackung hin teilweise überdecken, die erste Blockierklappe (20) mit den ersten Schlitzen (13) der halbachteckigen Klappen in Eingriff ist und die zweite Blockierklappe (20) mit den zweiten Schlitzen (13) der halbachteckigen Klappen in Eingriff ist, und die Endkante (11a, 12a) jeder halbachteckigen Klappe des zweiten Rings mindestens eine erste und eine zweite Blockierlasche (16, 17) bildet, welche sich zur entgegengesetzten halbachteckigen Klappe erstrecken, wobei die erste Blockierlasche (16) der ersten halbachteckigen Klappe (11) die erste Blockierlasche (16) der zweiten halbachteckigen Klappe (12) zum Außenbereich der Verpackung hin überdeckt, während die zweite Blockierlasche (17) der zweiten halbachteckigen Klappe (12) die zweite Blockierlasche (17) der ersten halbachteckigen Klappe (11) zum Außenbereich der Verpackung hin überdeckt.

4. Verpackung nach Anspruch 3, bei der der zweite Ring (21) eine Höhe (H2) aufweist, welche zwischen 30 % und 100 % der Höhe (H1) des ersten Rings liegt.

5. Verpackung nach Anspruch 3 oder nach Anspruch 4, bei der der zweite Ring (21) und die zweite Endseite (4) einen Deckel bilden, welcher auf den ersten Ring gesteckt ist.

6. Verpackung nach mindestens einem der vorangehenden Ansprüche, bei der die erste Blockierlasche (16) der ersten halbachteckigen Klappe (11) von der ersten Seite (8) durch einen ersten Abstand (12) getrennt ist, der größer ist als ein zweiter Abstand (11), der die erste Blockierlasche (16) der zweiten halbachteckigen Klappe (12) von der zweiten Seite (8) trennt, während die zweite Blockierlasche (17) der ersten halbachteckigen Klappe (11) von der ersten Seite (8) durch einen dritten Abstand (11) getrennt ist, welcher geringer ist als ein vierter Abstand (12), der die zweite Blockierlasche (17) der zweiten halbachteckigen Klappe (12) von der zweiten Seite (8) trennt.

7. Verpackung nach mindestens einem der vorangehenden Ansprüche, bei der jede halbachteckige Klappe (11, 12) zwei zweite Blockierlaschen (17) aufweist, welche die erste Blockierlasche (16) umrahmen.

8. Verpackung nach mindestens einem der vorangehenden Ansprüche, bei der jede Blockierklappe (20) einen einzigen, weitestgehend starren Klappflügel bildet.

## Claims

1. Octagonal package comprising an octagonal lateral chamber (2) which extends over a certain total height (H) between the first and second ends faces (3, 4) enclosing an internal space, the chamber including at least one first octagonal belt (7) which extends over a height (H1) greater than half the total height of the chamber and which comprises :
- mutually opposite first and second sides (8),
- mutually opposite third and fourth sides (9) positioned substantially at right angles with respect to the first and second sides (8),
- and four intermediate sides (10) which connect the first, second, third and fourth sides (8, 9) two-by-two,
the first end face (3) comprising :
. first and second semi-octagonal flaps (11, 12) which are articulated respectively to the first and second sides (8) of the first belt, these semi-octagonal flaps extending respectively from the first and second sides of the first belt to the facing end edges (11a, 12a), each semi-octagonal flap having first and second slots (13) provided perpendicularly to the first and second sides (8) of the first belt and emerging in the end edge of the said semi-octagonal flap, the first slots of the two semi-octagonal flaps being positioned in the extension of each other, and the second slots of the two semi-octagonal flaps being also positioned in the extension of each other,
- four substantially triangular flaps (18) which are articulated to the four intermediate sides (10) of the first belt and which partially cover the two semi-octagonal flaps (11, 12) towards the outside of the package,
- and first and second locking flaps (20) which are articulated on the third and fourth sides (9) of the first belt, each of the locking flaps partially covering the two semi-octagonal flaps (11, 12) and two of the substantially triangular flaps (18) towards the outside of the package, the first locking flap being engaged in the first slots (13) of the semi-octagonal flaps and the second locking flap being engaged in the second slots (13) of the semi-octagonal flaps, the first belt (7) being formed in one piece with the flaps (11, 12, 18, 20) of the first end face, **characterised in that** the end edge (11a, 12a) of each semi-octagonal flap forms at least first and second interlocking tongues (16, 17) extending towards the opposite semi-octagonal flap, the first interlocking tongue (16) of the first semi-octagonal flap (11) covering the first interlocking tongue (16) of the second semi-octagonal flap (12) towards the outside of the package, while the second interlocking tongue (17) of the second semi-octagonal flap (12) covers the second interlocking tongue (17) of the first semi-octagonal flap (12) towards the outside of the package, the substantially triangular flaps (18) partially covering the corresponding slots (13) of the semi-octagonal flaps (11, 12).

2. Package according to claim 1, wherein the height (H1) of the first belt (7) is greater than 70 % of total height (H) of the chamber.

3. Package according to claim I or claim 2, wherein the belt (2) additionally includes a second octagonal belt (21) which cooperates by mutually fitting into the first belt (7) and which comprises:
- first, second, third and fourth sides (8, 8) positioned in correspondence with the first, second, third and fourth sides (8, 9) of the first belt,
- and four intermediate sides (10) positioned in correspondence with the four intermediate sides (10) of the first belt,
the second end face having :
. first and second semi-octagonal flaps (11, 12) which are articulated respectively to the first and second sides (8) of the second belt and which are formed in one piece with the second belt (21), these semi-octagonal flaps extending respectively from the first and second sides (8) of the second belt to the facing end edges (11a, 12a), each semi-octagonal flap (11, 12) of the second end face having first and second slots (13) provided perpendicularly to the first and second sides (8) of the first belt and emerging in the end edge (11a, 12a) of the said semi-octagonal flap, the first slots of the two semi-octagonal flaps being positioned in the extension of each other and the second slots of the two semi-octagonal flaps being also positioned in the extension of each other,
. four substantially triangular flaps (18) which are articulated to the four intermediate sides (10) of the second belt and which partially cover the two semi-octagonal flaps (11, 12) towards the outside of the package, these substantially triangular flaps being formed in one piece with the second belt (21),
. and first and second locking flaps (20) which are articulated on the third and fourth sides of the second belt and which are formed in one piece with the said second belt, each of the locking flaps partially covering the two semi-octagonal flaps (11, 12) and two of the substantially triangular flaps (18) towards the outside of the package, the first locking flap (20) being engaged in the first slots (13) of the semi-octagonal flaps and the second locking flap (20) being engaged in the second slots (13) of the semi-octagonal flaps, the end edge (11a, 12a) of each semi-octagonal flap of the second belt forming at least first and second interlocking tongues (16, 17) extending towards the opposite semi-octagonal flap, the first interlocking tongue (16) of the first semi-octagonal flap (11) covering the first interlocking tongue (16) of the second semi-octagonal flap (12) towards the outside of the package, while the second interlocking tongue (17) of the second semi-octagonal flap (12) covers the second interlocking tongue (17) of the first semi-octagonal flap (1) towards the outside of the package.

4. Package according to claim 3, wherein the second belt (21) has a height (H2) of between 30 % and 100% of the height (H1) of the first belt.

5. Package according to claim 3 or claim 4, wherein the second belt (21) and the second end face (4) form a lid fitted onto the first belt (7).

6. Package according to any one of the preceding claims, wherein the first interlocking tongue (16) of the first semi-octagonal flap (11) is separated from the first side (8) by a first distance (12) which is greater than a second distance (11) separating the first interlocking tongue (16) of the second semi-octagonal flap (12) from the second side (8), while the second interlocking tongue (17) and the first semi-octagonal flap (11) is separated from the first side (8) by a third distance (11) which is less than a fourth distance (12) separating the second interlocking tongue (17) of the second semi-octagonal flap (12) from the second side (8).

7. Package according to any one of the preceding claims, wherein each semi-octagonal flap (11, 12) has two second interlocking tongues (17) straddling the first interlocking tongue (16).

8. Package according to any one of the preceding claims, wherein each locking flap (20) forms a substantially rigid single flap.
